# EUROPÄISCHE PATENTSCHRIFT

(11) **EP 0 080 670 B1**
(45) Veröffentlichungstag und Bekanntmachung des Hinweises auf die Patenterteilung: **06.05.1987**
(21) Anmeldenummer: 82110702.6
(22) Anmeldetag: 19.11.1982
(51) Int. Cl.: B66C 13/08, E02F 3/413

(54) **Drehvorrichtung für hängende Lasten**
Rotation device for suspended loads
Dispositif de rotation de charges suspendues

(30) Priorität: 25.11.1981 DE 3146695
(43) Veröffentlichungstag der Anmeldung: 08.06.1983
(73) Patentinhaber: Heinz Thumm Oelhydraulische Antriebe GmbH, 70736 Fellbach-Oeffingen (DE)
(72) Erfinder: Neumann, Gunther, D-7151 Affalterbach (DE); Thumm, Heinz, D-7012 Fellbach 5 (DE)
(74) Vertreter: Patentanwälte Dr. Ing. Eugen Maier Dr. Ing. Eckhard Wolf

## Beschreibung

Die Erfindung betrifft eine Drehvorrichtung für hängende Lasten, insbesondere für Bagger- oder Krangreifer oder Lastmagnete der im Oberbegriff des Patentanspruchs 1 angegebenen Gattung.

Es ist eine Drehvorrichtung dieser Art bekannt (DE-A-2838428), bei der zur Radial- und Axiallagerung des Rotors im Stator zwei im Abstand voneinander angeordnete Kegelrollenlager vorgesehen sind. Für die Lagerabstützung sind insgesamt vier Schultern erforderlich, für die ein erheblicher konstruktiver Aufwand und ein entsprechender Platzbedarf erforderlich ist. Es werden entweder zwei oder mehrteilige Wellen oder zusätzliche Maschinenelemente, wie Sprengringe, Muttern und Schrauben für die Bildung der Lagerschultern benötigt. Hinzu kommt, daß dort der Antriebsmechanismus zwischen den beiden Lagern angeordnet ist, so daß dieser zu Reparatur- und Wartungszwecken nur zugänglich ist, wenn die gesamte Drehvorrichtung einschließlich der Lager zerlegt wird. Diese Arbeit kann nur von Spezialisten durchgeführt werden, die dazuhin mit Spezialwerkzeugen ausgestattet sein müssen.

Der Erfindung liegt demgegenüber die Aufgabe zugrunde, die bekannte Drehvorrichtung der eingangs angegebenen Art dahingehend zu verbessern, daß sie einfacher montiert, repariert und gewartet werden kann und trotzdem ausreichend robust und widerstandsfähig ist und eine kompakte Bauweise ermöglicht.

Zur Lösung dieser Aufgabe werden die im Patentanspruch 1 angegebenen Merkmale vorgeschlagen. Weitere vorteilhafte Ausgestaltungen und Weiterbildungen der Erfindung ergeben sich aus den Unteransprüchen.

Die Erfindung geht einmal von dem Gedanken aus, daß durch die Verwendung eines Vierpunktlagers, dessen Laufflächen für die Wälzlagerkörper unmittelbar in das Stator und Rotormaterial eingeformt sind und sich zu einem geschlossenen Ringraum ergänzen, eine kompakte und robuste Bauweise möglich ist. Eine solche Lageranordnung ist aus der FR-A-817265 aus dem Jahr 1936 bei einer Drehvorrichtung, die nicht für hängende Lasten bestimmt ist und keinen internen Antriebsmechanismus aufweist, an sich bekannt. Aufgrund der erfindungsgemäßen Anordnung der einen Lauffläche des Vierpunktlagers in einem Gewindering, der mit einem Außengewinde an dem zugehörigen, dem Antriebsmechanismus zugeordneten und mit einem entsprechenden Gegengewinde versehenen topfförmigen Gehäuseteil Lösbar verbunden ist, kann die erfindungsgemäße Drehvorrichtung mit wenigen Handgriffen unter Zuhilfenahme eines einfachen Montagewerkzeugs auseinander gebaut werden. ohne daß das für die zuverlässige Funktion wichtige Drehlager als solches freigelegt werden muß.

Im Bereich des Antriebsmechanismus kann es konstruktiv notwendig sein, daß die axialen Begrenzungsflächen der Antriebsorgane über den Umfangsbereich variabel gestaltet sind. Beispielsweise müssen in diesen Bereichen Zu- und Abläufe für die Hydraulikflüssigkeit vorgesehen werden. In solchen Fällen müssen die miteinander zu verbindenden Teile in Umfangsrichtung aufeinander ausgerichtet werden. Bei Verwendung des erfindungsgemäßen Gewinderings als Lagerteil kann diese Ausrichtung dadurch erreicht werden, daß in dem topfförmigen Gehäuseteil ein den Antriebsmechanismus zur Seite des Gewinderings begrenzender Zwischenring drehfest angeordnet ist. Die drehfeste Verbindung kann beispielsweise mit Hilfe von Axialstiften hergestellt werden. Der Zwischenring kann außerdem einen verschleißanfälligen Dichtungsring tragen, der zu Reparatur- und Wartungszwecken durch Abnehmen des Gehäuseteils vom Gewindering leicht zugänglich ist.

Als Antriebsmechanismus kommen alle Arten von Hydraulik- und Pneumatikantrieben in Betracht, insbesondere Flügelantriebe mit und ohne Anschlag, Axial- und Radialkolbenantriebe sowie der Gerotor, die durchweg im Inneren der Drehvorrichtung zwischen Stator und Rotor angeordnet werden können.

Ein bevorzugtes Anwendungsgebiet der erfindungsgemäßen Drehvorrichtungen sind Greiferdreheinrichtungen für Bagger, die sowohl bei hängender Last als auch beim Andrücken des Greifers, beispielsweise zur Erzeugung von Bohrlöchern, gedreht werden können.

In der Zeichnung sind einige bevorzugte Ausführungsbeispiele der Erfindung in schematischer Weise dargestellt. Es zeigen :
Figur 1 eine Drehvorrichtung mit Schwenk- bzw. Drehflügelantrieb in senkrecht geschnittener Darstellung ;
Figur 2 einen Schnitt entlang der Schnittlinie 2-2 der Fig. 1 für den Fall des Schwenkflügelantriebs ;
Figur 3 einen Schnitt entlang der Schnittlinie 2-2 der Fig. 1 für den Fall des Drehflügelantriebs ;
Figur 4 Drehvorrichtungen mit Radialkolbenantrieb (rechts) bzw. Axialkolbenantrieb (links) in senkrecht geschnittener Darstellung ;
Figur 5 Drehvorrichtungen mit Drehflügelantrieb (rechts) bzw. Innen-Gerotor (links) in senkrecht geschnittener Darstellung ;
Figur 6 einen Schnitt entlang der Schnittlinie 6-6 der Fig. 5 ;
Figur 7 einen Schnitt entlang der Schnittlinie 7-7 der Fig. 5 ;

Die in der Zeichnung dargestellten Drehvorrichtungen sind für Baggergreifer bestimmt, an denen hohe Zug-, Druck- und Momentenbelastungen auftreten. Sie bestehen im wesentlichen aus einem mit einem nicht gezeigten Baggerausleger verbindbaren Stator 1, einem mit dem Stator über eine Drehverbindung 4 verbundenen Rotor 6, an dem ein nicht gezeigter Baggergreifer befestigbar ist, sowie einem zwischen Stator 1 und Rotor 6 wirkenden Antriebsmechanismus 8.

Die Drehverbindung 4 ist durchweg als sowohl Axial- als auch Radial- und Momentenbelastungen aufnehmendes Vierpunktlager ausgebildet, das eine besonders kompakte Bauweise der Drehvorrichtung gewährleistet. Die Laufflächen 10, 16 des Vierpunktlagers sind bei allen Ausführungsbeispielen unmittelbar in das Statormaterial und das Rotormaterial so einander zugewandt eingeformt, daß ein axialsymmetrischer Ringraum gebildet wird. Die kugelförmigen Wälzlagerkörper 41 können über eine in den Ringraum führende, zum Beispiel mit einem Stopfen 11' verschließbare Öffnung in den Ringraum eingeführt werden. Vor allem für höhere Drehgeschwindigkeiten ist es zur Herabsetzung der Lagerreibung zweckmäßig, zwischen den Wälzlagerkörpern 41 nicht gezeigte Abstandshalter oder Abstandskäfige anzuordnen, die gleichfalls über die verschließbare Bohrung 11 abwechselnd mit den Wälzlagerkörpern 41 in den Ringraum einführbar sind.

Die in Fig. 1 dargestellte Drehvorrichtung enthält als hydraulischen Antriebsmechanismus 8 einen Flügelantrieb, der entsprechend Fig. 2 als Schwenkflügelantrieb 8' mit Anschlag 81' und entsprechend Fig. als rundumdrehender Drehflügelantrieb 8" ausgebildet sein kann. Der Stator besteht im wesentlichen aus drei Teilen, dem topfförmig ausgebildeten Gehäuseteil 12, das u. a. den Antriebsmechanismus 8 umfaßt, dem als Gewindering 13 ausgebildeten Lagerteil und einem drehfest mit dem Gehäuseteil 12 verbundenen Zwischenring 14, der den Antriebsmechanismus 8 nach unten hin begrenzt und den verschleißanfälligen radialen Dichtungsring 15 enthält. Das topfförmige Gehäuseteil 12 weist an seinem unteren Ende ein Innengewinde 16 auf, mit dem es an dem Außengewinde 17 des Gewinderings 13 lösbar befestigbar ist. Damit kann das Gehäuseteil 12 unter Freilegung des Antriebsmechanismus 8 und des Zwischenrings 14 mit Dichtungsring 15 beispielsweise zu Reparatur-und Wartungszwecken einfach von dem Gewindering 13 abgenommen und anschließend wieder aufgeschraubt werden. Als Montagehilfe enthält der Gewindering 13 in seinem vom außen zugänglichen Umfangsbereich eine Aussparung 18, in die ein Montagewerkzeug eingeführt werden kann, über das ein für das Abschrauben oder Anschrauben des Gehäuseteils 12 erforderliches Drehmoment auf den Gewindering ausgeübt werden kann. Diese Handhabungen sind verhältnismäßig einfach, so daß sie auch von angelerntem Personal beim Anwender ausgeführt werden können.

Der Rotor 6 enthält einen zylindrischen Schaft 62 sowie einen im unteren Bereich radial überstehenden Flansch 63, an dem Bohrungen 64 für die Befestigung der Greiferanordnung vorgesehen sind. Sofern der Gewindering 13 vom Rotorschaft 62 abgenommen werden soll, muß bei entferntem Gehäuseteil 12 zunächst der Stopfen 11' aus der Bohrung 11 entfernt werden, damit die Wälzlagerkörper 41 nacheinander durch die Bohrung 11 hindurch aus dem Ringraum 10, 60 herausgeholt werden können. Im montierten Zustand ist der Stopfen 11' durch einen Stift 19 am Gewindering 13 gesichert und wird außerdem vom unteren Randbereich des Gehäuseteils 12 verdeckt, so daß er sich beim Betrieb nicht ungewollt lösen kann.

Der Flügelantrieb 8' bzw. 8" enthält im Falle der Fig. 2 einen und im Falle der Fig. 3 zwei in einer Aussparung 65 des Rotorschafts 62 gelagerte und unter der Einwirkung einer Druckfeder 81 gegen die Innenfläche 20 des Stators 1 gedrückte Flügel 80, die den zwischen Stator 1 und Rotor 6 gebildeten Ringraum 82 in voneinander getrennte Kammern unterteilen. Der Ringraum 82 ist über die Öffnungen 83, 84 wahlweise je nach gewünschter Drehrichtung mit der Zuflußleitung bzw. der Rückflußleitung einer nicht dargestellten Hydraulikpumpenanordnung verbindbar. Die Anschlüsse 21 der betreffenden Hydraulikleitungen befinden sich im oberen Bereich des Gehäuseteils 12. Weitere Anschlüsse 22, 66 sind für Hydraulikleitungen für die Greiferbetätigung vorgesehen, die innerhalb des Motors über eine Drehdurchführung 23, 67 vom Stator 1 zum Rotor 6 geführt sind. In der Zeichnung ist der Übersichtlichkeit halber nur eine dieser Drehdurchführungen eingezeichnet, obwohl in der Regel zwei, gegebenenfalls auch mehrere vorhanden sind.

Die in Fig.4 gezeigten Ausführungsbeispiele einer Drehvorrichtung enthalten im rechten Teil einen Radialkolbenantrieb 8'" mit radialer Kurvenbahn 24 im Stator und im linken Teil einen Axialkolbenantrieb 81v mit zwei axialen Kurvenbahnen 25 im Stator. Die Zylindertrommel 85 ist ringförmig ausgebildet und weist eine Innenverzahnung 86 auf, mit der sie auf eine Außenverzahnung 68 des Rotorschafts von oben her aufgeschoben und mit diesem drehfest verbunden ist. Die Zu- und Rückführung der Hydraulikflüssigkeit zu und von den Kolbenzylindern erfolgt von oben her über einen Planverteiler 26, dessen Kanäle 27 über die Anschlüsse 21 am Statorgehäuse 12 mit den entsprechenden Hydraulikleitungen verbunden sind. Im übrigen ist der Aufbau ähnlich wie beim Ausführungsbeispiel nach Fig. 1. Der Stator 1 ist wiederum dreiteilig und besteht aus einem den Antriebsmechanismus übergreifenden topfförmigen Gehäuseteil 12, einem mit dem Gehäuseteil 12 verschraubten Gewindering 13 und einem mit dem Gehäuseteil 12 drehfest verbundenen, den Antriebsmechanismus nach unten begrenzenden Zwischenring 14 mit Radialdichtung 15. Die Drehverbindung 4 ist durch ein Vierpunktlager gebildet, dessen Laufflächen unmittelbar in den Gewindering 13 und den Rotorschaft 62 eingeformt sind. Am oberen Ende des Rotorschafts 62 befindet sich außerdem noch ein als Loslager ausgebildetes Radiallager 5.

Die Fig. zeigt zwei weitere Ausführungsbeispiele einer Drehvorrichtung, von denen die rechts dargestellte einen Flügelantrieb 8^{v} und die links dargestellte einen Innen-Gerotor 8^{v}' enthält. Der Flügelantrieb kann beispielsweise als Schwenkflügelantrieb mit Anschlag entsprechend Fig. oder als rundumdrehender Drehflügelantrieb entsprechend Fig. oder Fig. 6 ausgebildet sein. Bei dem Drehflügelantrieb 8^{v} nach Fig. 6 ist eine größere Anzahl von in gleichem Winkelabstand voneinander in Aussparungen 65 des Ringkörpers 88' angeordneten Flügeln 80 vorgesehen, die mit Hilfe von Druckfedern 81 an ihren Stirnflächen gegen die Innenfläche 20 des Stators 1 gedrückt werden und auf diese Weise den Ringraum 82 in mehrere getrennt mit Hydraulikflüssigkeit beaufschlagbare Kammern unterteilen.

Der Innen-Gerotor 8^{v}' oder Innenzahnradmotor entsprechend dem linken Teil der Fig. 5 ist in Fig. 7 im Querschnitt vergrößert dargestellt. Er besteht aus einem mit einem Vielkeilprofil 87 auf den Rotorschaft 62 aufgesteckten inneren Zahnring 88 und einem sowohl mit den Zähnen 89 des inneren Zahnrings 88 als auch mit den Zähnen 28 des Statorgehäuses 12 zusammenwirkenden mittleren Zahnring 90. Die miteinander zusammenwirkenden Zahnkränze unterscheiden sich jeweils um einen Zahn. Der Stator 1 mit dem äußeren Zahnkranz 89 und der Rotor 6 mit dem inneren Zahnring 88 sind zueinander konzentrisch angeordnet, während der mittlere Zahnring 90 exzentrisch hierzu angeordnet ist und dementsprechend bei der Umdrehung eine taumelnde Bewegung um die gemeinsame Stator- und Rotorachse ausführt. Die Betriebsweise des Gerotors ist an sich bekannt (vgl. DE-A-29 22 921).

Im übrigen stimmt der Aufbau der Drehvorrichtung nach Fig. 5 mit den Drehvorrichtungen nach den Figuren 1 und 4 überein, so daß diesbezüglich auf die vorstehenden Ausführungen Bezug genommen werden kann.

## Patentansprüche

1. Drehvorrichtung für hängende Lasten, insbesondere für Bagger- oder Krangreifer oder Lastmagnete, mit einem Stator (1), einem am Stator mittels einer Wälzlageranordnung (4) drehbar gelagerten und mit einem vorzugsweise hydraulischen Antriebsmechanismus (8) antreibbaren Rotor (6), dadurch gekennzeichnet, daß die Wälzlageranordnung (4) als Vierpunktlager ausgebildet ist, deren Laufflächen (10, 60) für die Wälzlagerkörper (41) unmittelbar in das Stator- und Rotormaterial eingeformt sind und sich zu einem geschlossenen Ringraum ergänzen, und daß eines der die Laufflächen (10) aufweisenden Teile als Gewindering (13) ausgebildet ist, der mit einem Außengewinde (17) an dem zugehörigen, dem Antriebsmechanismus (8) zugeordneten und mit einem entsprechenden Gegengewinde versehenen topfförmigen Gehäuseteil (12) lösbar verbunden ist und in seinem von außen zugänglichen Umfangsbereich eine Aussparung (18) für ein ein Drehmoment auf den Gewindering (13) ausübendes Montagewerkzeug aufweist.

2. Drehvorrichtung nach Anspruch 1, gekennzeichnet durch eine zu einer der Laufflächen (10, 60) führende, im Gewindering (13) angeordnete verschließbare Bohrung (11) oder Öffnung, durch die die Wälzlagerkörper (41) von außen her in den Ringraum einführbar sind.

3. Drehvorrichtung nach Anspruch 1 oder 2, dadurch gekennzeichnet, daß das dem Gewindering (13) gegenüberliegende, die Laufflächen (60) enthaltende Teil des Stators bzw. Rotors (6) mit dem anschließenden, dem Antriebsmechanismus (8) zugeordneten Stator- bzw. Rotorteil einstückig verbunden ist.

4. Drehvorrichtung nach einem der Ansprüche 1 bis 3, dadurch gekennzeichnet, daß in dem topfförmigen Gehäuseteil (12) ein den Antriebsmechanismus (8) zur Seite des Gewinderings (13) hin begrenzender, einen Dichtungsring (15) tragender Zwischenring (14) drehfest angeordnet ist.

## Claims

1. A rotation device for suspended loads, particularly for excavator or crane grabs or lifting magnets, having a stator (1), a rotor (6) pivotably fixed on the stator by means of a roller-contact bearing assembly (4) and which can be driven by a preferably hydraulic drive mechanism (8), characterised in that the roller-contact bearing assembly (4) is designed as a four-point bearing whose running faces (10, 60) for the roller-contact bearing unit (41) are moulded directly into the stator and rotor material and complement each other to form a closed annular space, and in that one of the parts exhibiting the running faces (10) is designed as a threaded ring (13) detachably joined to an outer thread (17) on the associated cupshaped casing portion (12), which incorporates the drive mechanism (8) and is provided with a corresponding counterthread, where the peripheral region of said threaded ring which is accessible from the exterior exhibits a recess (18) for an assembly tool exerting a torque on the threaded ring (13).

2. The rotation device of claim 1, characterised by a sealable bore (11) or opening disposed in the threaded ring (13) and leading to one of the running faces (10, 60) through which the roller-contact bearing units (41) can be introduced from the exterior into the annular space.

3. The rotation device of claim 1 or 2, characterised in that the portion of the stator or rotor (6) opposing the threaded ring (13) and containing the running faces (60) is respectively integral with the linked stator or rotor portion that incorporates the drive mechanism (8).

4. The rotation device of any of claims 1 to 3, characterised in that in the cup-shaped casing portion (12) is disposed, locked against rotation, a spacer (14) which delimits the drive mechanism (8) on the threaded ring (13) side and carries a packing ring (15).

## Revendications

1. Dispositif de rotation pour charges suspendues, en particulier pour bennes preneuses de pelles ou de grues ou électroaimants de levage, comprenant un stator (1), un rotor (6) monté dans le stator de façon à pouvoir tourner au moyen d'un équipement à palier à roulement (4) et susceptible d'être entraîné par un mécanisme de commande de préférence hydraulique (8), caractérisé en ce que l'équipement à palier à roulement (4) est réalisé sous forme de palier à quatre points d'appui dont les surfaces de roulement (10, 60) pour les éléments roulants (41) sont exécutées directement dans la matière constitutive du stator et du rotor et se complètent pour former un espace annulaire fermé, et en ce que l'un des éléments présentant les surfaces de roulement (10) est réalisé sous la forme d'une bague filetée (13) qui est reliée de manière amovible au moyen d'un filetage extérieur (17) à la région correspondante, munie d'un taraudage approprié, de l'enveloppe (12) en forme de pot associée au mécanisme de commande (8) et présente, dans sa région périphérique accessible de l'extérieur, un évidement (18) pour un outil de montage exerçant un couple sur la bague filetée (13).

2. Dispositif de rotation selon la revendication 1, caractérisé par un trou (11) en ouverture qui, ménagé dans la bague filetée (13) et susceptible d'être fermé, donne accès à l'une des surfaces de roulement (10, 60) et à travers lequel les éléments roulants (41) du palier à roulement peuvent être introduits de l'extérieur dans l'espace annulaire.

3. Dispositif de rotation selon la revendication 1 ou 2, caractérisé en ce que la partie du stator (1) ou du rotor (6) en regard de la bague filetée qui comporte les surfaces de roulement (10, 60) est réalisée en une pièce avec respectivement la partie avoisinante du stator ou du rotor associée au mécanisme de commande (8).

4. Dispositif de rotation selon l'une quelconque des revendications précédentes, caractérisé en ce qu'une bague intermédiaire (14) portant une bague d'étanchéité (15) et limitant le mécanisme de commande (8) du côté de la bague filetée (13) est montée fixe en rotation dans la partie formant enveloppe (12) en forme de pot.
